# EUROPÄISCHE PATENTSCHRIFT

(11) **EP 4 215 326 B1**
(45) Veröffentlichungstag und Bekanntmachung des Hinweises auf die Patenterteilung: **04.09.2024**
(21) Anmeldenummer: 23152188.1
(22) Anmeldetag: 18.01.2023
(51) Int. Cl.: B27D 5/00

(54) **VORRICHTUNG UND VERFAHREN ZUM BEARBEITEN EINES WERKSTÜCKS**
DEVICE AND METHOD FOR PROCESSING A WORKPIECE
DISPOSITIF ET PROCÉDÉ D'USINAGE D'UNE PIÈCE

(30) Priorität: 19.01.2022 DE 102022101208
(43) Veröffentlichungstag der Anmeldung: 26.07.2023
(73) Patentinhaber: HOMAG GmbH, 72296 Schopfloch (DE)
(72) Erfinder: Kalmbach, Wilhelm, 72296 Schopfloch (DE)
(74) Vertreter: Hoffmann Eitle

(56) Entgegenhaltungen:
- EP-B1- 0 587 102

## Beschreibung

### Technisches Gebiet

Die Erfindung betrifft eine Vorrichtung sowie ein Verfahren zum Bearbeiten eines Werkstücks. Bei einem solchen Werkstück handelt es sich bevorzugt um ein Werkstück aus zumindest abschnittsweise Holz, Holzwerkstoff, Kunststoff, Verbundwerkstoff oder dergleichen.

### Stand der Technik

Um an einem Beschichtungsmaterial eines Werkstücks mit einer Innenkontur einen vergleichsweise kleinen Innenradius auszubilden (z.B. Griffleistenprofil oder ähnliches), kann ein sogenannter Fingerfräser verwendet werden. Zur Abstützung des Fräsers gegenüber dem Werkstück wird eine Tastrolle verwendet, und der mittels der Tastrolle geführte Fingerfräser wird entlang der Werkstückkontur geführt. Allerdings ist die Nachgiebigkeit am Werkstück beziehungsweise am Beschichtungsmaterial abhängig von der Art des Werkstückmaterials oder des Beschichtungsmaterials (z.B. Papier, Kunststofffolie, Furnier, usw.). Bei weichen oder porösen Holzwerkstoffen (z.B. Spanplatte) ist die Nachgiebigkeit ausgeprägter als bei dichten/harten Werkstoffen (z.B. MDF). Diese Umstände führen dazu, dass auf Grund des von der Tastrolle aufgebrachten Drucks die Tastrolle je nach Werkstückmaterial oder des Beschichtungsmaterial eine andere Relativposition zum Werkstück annimmt.

Um ein optimales Bearbeitungsergebnis bei unterschiedlichen Werkstückarten oder unterschiedlichen Oberflächenbeschichtungen zu erhalten und zu gewährleisten, dass das an der Schmalfläche aufgebrachte Beschichtungsmaterial stets bündig zur Werkstückoberfläche gefräst wird, sollte das Werkzeug oder die Tastrolle mit einem entsprechend angepassten Durchmesser ausgetauscht werden. Dringt der Fräser zu tief in das Werkstück/das Beschichtungsmaterial ein, wird entweder eine größere Tastrolle oder ein kleineres Fräswerkzeug benötigt und entsprechend eingewechselt. Bleibt ein Überstand stehen, wird entweder eine kleinere Tastrolle oder ein größeres Fräswerkzeug eingesetzt.

Werkzeuge und Tastrollen in unterschiedlichen Größen vorhalten ist allerdings kostenintensiv. Ferner verursacht die Wechselzeit zusätzliche Rüstzeit.

Als eine Maßnahme kann eine Korrektur über die sogenannte Seitentastung vorgenommen werden, wie diese bei der Vorrichtung der DE 10 2017 130 89 1A1 angewandt wird. Nachteilig bei diesem Vorgehen ist allerdings, dass der Radiusauslauf an der Schmalseite verändert wird und somit ein nicht gewünschtes Design entsteht.

Ferner ist aus der DE 10 2010 009 525 A1 eine Vorrichtung zum Bearbeiten von bevorzugt plattenförmigen Werkstücken bekannt, die eine Tastrolle umfasst, deren Durchmesser verstellbar ist. Auch wenn sich diese Vorrichtung bewährt hat, eignet sich diese lediglich für Werkzeuge mit vergleichsweise großem Durchmesser. Die EP0587102B1 offenbart die Präambel des Hauptanspruches.

### Darstellung der Erfindung

Der Erfindung liegt die Aufgabe zugrunde, eine Vorrichtung zum Bearbeiten eines Werkstücks bereitzustellen, mit der unterschiedliche Werkstückmaterialien und/oder unterschiedliche Beschichtungsmaterialien in gleichbleibender Qualität bearbeitet werden können und dabei zusätzliche Rüstzeiten vermieden wird.

Anspruch 1 stellt eine entsprechende Vorrichtung bereit. Weitere bevorzugte Ausführungsformen sind in den abhängigen Ansprüchen aufgeführt.

Die Vorrichtung zum Bearbeiten eines Werkstücks weist auf: einen Werkzeugkörper, der ein Bearbeitungswerkzeug trägt, und eine Tasteinrichtung, wobei die Tasteinrichtung eingerichtet ist, die Lage des Bearbeitungswerkzeug relativ zum Werkstück zu bestimmen. Das Bearbeitungswerkzeug umfasst zumindest eine radial verstellbare Werkzeugschneide, bevorzugt mehrere radial verstellbare Werkzeugschneiden.

Da die zumindest eine Werkzeugschneide verstellbar ist, erlaubt die Vorrichtung bei qualitativ hochwertigem Arbeitsergebnis einen flexiblen Einsatz bei unterschiedlichen Materialien. Eine Vorhaltung von abgestimmten Werkzeugen oder Tasteinrichtungen für unterschiedliche Materialien ist nicht erforderlich. Ferner entfallen Rüstzeiten beim Umstellen auf Bearbeitung mit unterschiedlichen Materialien. Bei kleinen Kantendickenunterschieden (z.B. 1,3mm-1,5mm) kann mit entsprechender Einstellung ein Radiusauslauf zur Schmalfläche hin mit gleicher Qualität bearbeitet werden.

Ferner wird durch die Ausgestaltung eine Austauschbarkeit einzelner Werkzeugschneide(n) bei Verschleiß oder Beschädigung gewährleistet.

Formfräsaggregate mit standardisiertem Werkzeugdurchmesser z.B. D=70mm können mit der oben genannten Werkzeugtechnik entsprechend für die Bearbeitung unterschiedlicher Materialien und unterschiedlichen Profilen ohne Verstellung der Tasteinrichtung bei gleichbleibender Qualität bearbeitet werden.

Durch die Verstellbarkeit in radialer Richtung kann die Werkzeugschneide im Wesentlichen senkrecht zu einer Achse der Vorrichtung verstellt werden. Auf diese Weise lässt sich der Wirkbereich der Werkzeugschneide in radialer Richtung ändern. Die Werkzeugschneide kann derart verstellt werden, dass ein Werkzeugbasisdurchmesser verändert wird. Somit kann eine optimale Einstellung der Vorrichtung erfolgen.

Der Werkzeugbasisdurchmesser ist der Durchmesser der Werkzeugschneide, der für die Programmierung der Steuerung der Bearbeitungsvorrichtung als Referenzdurchmesser der Werkzeugschneide angesetzt wird. In Kombination mit dem Durchmesser der Tasteinrichtung kann auf diese Weise die Lage der Werkzeugschneide zur Tasteinrichtung und damit zur Oberfläche des Werkstücks definiert werden. Wird die Werkzeugschneide somit in radialer Richtung verschoben, ändert sich der Werkzeugbasisdurchmesser.

Es ist bevorzugt, dass die Werkzeugschneide mit einer Feder in radialer Richtung vorgespannt ist. Damit wirkt die Vorspannung in Richtung der Fliehkräfte beim Drehen der Schneide um eine Drehachse.

Die Vorrichtung weist einen in Richtung einer Achse des Werkzeugkörpers verschiebbaren Verstellkörper, der einen sich verändernden Innendurchmesser, insbesondere einen Innenkonus, auf wobei die Werkzeugschneide(n) gegen welchen Innendurchmesser des Verstellkörpers gedrückt wird (werden). Somit kann durch axiales Verschieben des Verstellkörpers eine radiale Bewegung der Werkzeugschneide(n) bewirkt werden.

Es ist gemäß einer weiteren Ausführungsform vorgesehen, dass das Bearbeitungswerkzeug ein Fräser ist, der bevorzugt einen Durchmesser ≤ 20 mm, insbesondere ≤ 15 mm, aufweist, sodass vergleichswiese filigrane Bearbeitungsvorgänge durchgeführt werden können. Insbesondere handelt es sich bei dem Fräser um einen Fingerfräser.

Die die Tasteinrichtung kann am Werkzeugkörper angebracht sein, um eine äußerst kompakte Vorrichtung mit präziser Führung des Bearbeitungswerkzeuges bereitzustellen. Gemäß einer Modifikation kann die Tasteinrichtung jedoch auch separat vom Werkzeugkörper vorgesehen sein.

Die Tasteinrichtung kann durch ein oder mehrere Kugellager ausgebildet sein, dessen oder deren Außenring einen Außendurchmesser der Tasteinrichtung bildet. Diese Art der Tasteinrichtung hat sich als besonders langlebig und präzise herausgestellt.

Gemäß einer weiteren Ausführungsform weist der Werkzeugkörper einen Werkzeugaufnahmeabschnitt und einen Tasteinrichtung-Aufnahmeabschnitt auf, wobei ein Durchmesser des Tasteinrichtung-Aufnahmeabschnitt kleiner ist als ein Durchmesser des Werkzeugaufnahmeabschnitts. Somit kann die Tasteinrichtung, die am Tasteinrichtung-Aufnahmeabschnitt angeordnet ist, gegen den zwischen dem Werkzeugaufnahmeabschnitt und einen Tasteinrichtung-Aufnahmeabschnitt ausgebildeten Absatz geschoben/gedrückt werden.

An einem Endabschnitt des Werkzeugkörpers kann ein Anbringungsbereich zur Aufnahme eines Befestigungselements vorgesehen sein, um die Tasteinrichtung zu befestigen. Insbesondere ist ein Gewinde zur Aufnahme einer Mutter zum Befestigen der Tasteinrichtung vorgesehen. Gemäß einer weiteren Ausführungsform handelt es sich um ein selbstsicherndes Gewinde. Ferner kann ein Sicherungsring als Befestigungselement zum Befestigen der Tasteinrichtung vorgesehen werden.

Der Werkzeugkörper kann eine Aufnahme aufweisen, insbesondere eine HSK-Aufnahme, um die Vorrichtung sicher an einer Bearbeitungsmaschine befestigen zu können. Gemäß einer anderen Ausführungsform ist eine zylindrische Welle, beispielsweise mit einer Keilnut, zur Befestigung der Vorrichtung an einer Bearbeitungsmaschine vorgesehen.

Die Werkzeugschneide oder Werkzeugschneiden kann/können eine konisch verlaufende, mit Radius versehene Außenfläche aufweisen. Da die Werkzeugschneide verstellbar ist, können je nach Position einer solchen Schneide beispielsweise unterschiedliche Durchmesser und/oder Radien gefräst werden.

Das Fräswerkzeug, insbesondere dessen WerkzeugBasisdurchmesser, kann entsprechend der Nachgiebigkeit der Tasteinrichtung im Werkstück und/oder der Oberflächenbeschichtung und/oder der Schutzfolie so eingestellt, dass die Kante immer bündig und ohne Deckschichtverletzung am Werkstück gefräst wird. Die das Fräswerkzeug abstützende Tasteinrichtung muss bei sich ändernden Randbedingungen nicht gewechselt werden. Somit können Rüstzeiten vermieden und die Produktivität gesteigert werden.

Ferner wird eine Bearbeitungsmaschine mit einem Bearbeitungsaggregat bereitgestellt, wobei das Bearbeitungsaggregat eine Vorrichtung gemäß einem der vorangegangenen Aspekte aufweist. Bei einer solchen Bearbeitungsmaschine kann es sich insbesondere um eine Holzbearbeitungsmaschine handeln.

Gemäß einer weiteren Zielrichtung wird ein Verfahren zum Bearbeiten eines Werkstücks mit einer Vorrichtung vorgeschlagen, wobei die Vorrichtung einen Werkzeugkörper, der ein Bearbeitungswerkzeug trägt, und eine Tasteinrichtung aufweist. Das Verfahren umfasst die folgenden Schritte: Anlegen der Tasteinrichtung an einer Werkstückoberfläche, Bearbeiten des Werkstücks mit einer Werkzeugschneide (21) des Bearbeitungswerkzeugs, und Verstellen der Werkzeugschneide des Bearbeitungswerkzeugs.

Im Rahmen des Verfahrens kann die Vorrichtung eine Ausgestaltung gemäß einem der zuvor genannten Aspekte aufweisen. Ferner ist es bevorzugt, dass die Schritte in der genannten Reihenfolge ausgeführt werden.

### Kurze Beschreibung der Zeichnungen

- Fig. 1: zeigt eine Schnittansicht einer Bearbeitungsvorrichtung gemäß einer Ausführungsform der Erfindung.
- Fig. 2a: zeigt eine perspektivische Ansicht der in Fig. 1 dargestellten Bearbeitungsvorrichtung.
- Fig. 2b: ist eine Draufsicht auf die Bearbeitungsvorrichtung gemäß der Ausführungsform.

### Beschreibung einer bevorzugten Ausführungsform

Gleiche Bezugszeichen, die in verschiedenen Figuren aufgeführt sind, benennen identische, einander entsprechende, oder funktionell ähnliche Elemente.

Eine Bearbeitungsvorrichtung 1 gemäß der Ausführungsform wird zum Bearbeiten von Werkstücken aus beispielsweise Holz oder Holzwerkstoff eingesetzt, die mit einem Beschichtungsmaterial versehen sind.

Die Bearbeitungsvorrichtung 1 umfasst einen Werkzeugkörper 10, der einen Aufnahmeabschnitt 11 (hier: HSK25R-Aufnahme) zur Aufnahme des Werkzeugkörpers 10 an einer entsprechenden Schnittstelle einer Bearbeitungsmaschine aufweist. An einem Außenumfangsabschnitt des Werkzeugkörpers 10 ist ein Außengewinde 10a vorgesehen, in das ein Innengewinde 15a eines Verstellkörpers 15 eingreift. Der Verstellkörper 15 erstreckt sich entlang eines Außenumfangs des Werkzeugkörpers 10 und weist an einem - vom Innengewinde betrachtet - entgegengesetzten Ende einen Innenkonus 15b auf. Das Innengewinde 15a ist als selbstsicherndes Gewinde ausgebildet, sodass der Verstellkörper 15 in Position gehalten werden kann.

Der Werkzeugkörper 10 hat einen Werkzeugaufnahmeabschnitt 12 sowie einen Tasteinrichtung-Aufnahmeabschnitt 13, wobei ein Durchmesser des Tasteinrichtung-Aufnahmeabschnitt 13 kleiner ist als ein Durchmesser des Werkzeugaufnahmeabschnitts 12. An einem Endabschnitt des Werkzeugkörpers, der an den Tasteinrichtung-Aufnahmeabschnitt 13 angrenzt, ist ein Gewinde 14 vorgesehen.

Am Tasteinrichtung-Aufnahmeabschnitt 13 ist eine Tasteinrichtung 30 vorgesehen. Die Tasteinrichtung umfasst ein erstes Kugellager 31 und ein zweites Kugellager 32. Zur Befestigung der Tasteinrichtung 30 am Werkzeugkörper 10 ist eine Mutter 34 (Befestigungselement) vorgesehen, deren Innengewinde in das Gewinde 14 eingreift. Die Mutter 34 wird gegen eine Scheibe 33 gedrückt, die wiederum mit dem zweiten Kugellager 32 in Kontakt ist. Das erste Kugellager 31 und das zweite Kugellager 32 werden durch eine Drehbewegung der Mutter 34 gegen einen Absatz des Werkzeugkörpers 10 geschoben und somit am Werkzeugkörper 10 befestigt.

Gemäß einer Modifikation ist anstelle der beschriebenen Mutter 34 ein Sicherungsring als Befestigungselement vorgesehen.

Die Bearbeitungsvorrichtung 1 weist ferner einen Fräser (Bearbeitungswerkzeug) 20 auf, der mehrere Werkzeugschneiden 21 umfasst. Die Werkzeugschneiden 21 sind entlang jeweils einer senkrecht zu einer Achse A des Werkzeugkörpers 10 verlaufenden Führung 22, die beispielsweise als T-Führung oder Schwalbenschwanzführung ausgebildet ist, relativ zum Werkzeugkörper 10 bewegbar.

Die Werkzeugschneiden 21 können mit unterschiedlichen Profilen ausgeführt sein, zum Beispiel Radien R2, R1,5, R1 und/oder einer Fase F20°, F45°, sowohl in gleichen oder unterschiedlichen Basisdurchmessern.

In einer Ausnehmung jeder der Werkzeugschneiden 21 ist eine Feder 25 aufgenommen, die die jeweilige Werkzeugschneide 21 in einer zur Achse A im Wesentlichen senkrechten Richtung nach Außen gegen den Innenkonus 15b des Verstellkörpers 15 drückt. Durch die Feder 25 ist die jeweilige Schneide 25 in einem vorgespannten Zustand gegen den Innenkonus 15b gedrückt.

Die Werkzeugschneiden 21 weisen jeweils einen Werkzeugbasisdurchmesser 21a auf. Der Werkzeugbasisdurchmesser ist dabei derjenige Durchmesser der Schneide 21, der für die Programmierung der Steuerung der Bearbeitungsvorrichtung als Referenzdurchmesser der Schneide 21 angesetzt wird und in Kombination mit dem Durchmesser der Tasteinrichtung 30 zu sehen ist, da hierdurch auch die Lage der Werkzeugschneide 21 zur Tasteinrichtung 30 definiert wird. Wird die Werkzeugschneide 21 somit in radialer Richtung verschoben, ändert sich damit auch der Werkzeugbasisdurchmesser 21a.

Das Bearbeitungswerkzeug 20 und die Tasteinrichtung 30 können in unterschiedlichen Durchmessergrößen ausgebildet sein, beispielsweise von als Fingerfräser mit einem Durchmesser von D=9mm bis zu einem Werkzeugdurchmesser (für ein Formfräsen) von beispielsweise D=70mm. Die Tasteinrichtung ist in einem hierzu entsprechenden Durchmesserbereich ausgewählt.

Zur Verstellung der Werkzeugschneiden 21 wird der Verstellkörper 15 um die Achse A gedreht, sodass der Verstellkörper 15 in Richtung der Achse A verschoben wird. Durch die Änderung der Position des Innenkonus 15b des Verstellkörpers 15 wird die Schneide 21 je nach Drehrichtung des Verstellkörpers 15 somit relativ zur Achse A nach innen oder nach außen bewegt.

Der Verstellkörper 15 hat einen Nonius, um den radialen Verstellweg ablesen zu können (z.B. Verdrehung um einen Strich entspricht 1/100mm im Werkzeugbasisdurchmesser). Am Werkzeugkörper 10 ist eine Markierung zur Übereinstimmung der Noniusstriche am Verstellkörper 15 beim Verstellen angebracht. Wird der Verstellkörper 15 nach links verdreht, verkleinert sich der Werkzeugdurchmesser. Wird der Verstellkörper 15 nach rechts verdreht, vergrößert sich der Werkzeugdurchmesser.

Zur manuellen Verstellung hat der Verstellkörper 15 eine erste Schlüsselfläche 16 und der Werkzeugkörper 10 eine zweite Schlüsselfläche 17 zum Gegenhalten. Im eingebauten Zustand der Vorrichtung (zum Beispiel in einer Motorspindel) kann der Werkzeugkörper 10 mit einem Innensechskantschlüssel gegengehalten werden.

Die Verstellung der Werkzeugschneiden 21 erfolgt gemäß dem vorliegenden Ausführungsbeispiel durch eine manuelle Drehung des Verstellkörpers 15. Gemäß einer Modifikation kann der Verstellkörper 15 mit einem Antrieb verstellt werden, um die Position der Werkzeugschneiden 21 einzustellen. Der Antrieb kann motorisch, hydraulisch, pneumatisch oder elektrisch erfolgen.

Es ist für den Fachmann ersichtlich, dass einzelne, jeweils in verschiedenen Ausführungsformen beschriebene Merkmale auch in einer einzigen Ausführungsform umgesetzt werden können, sofern sie nicht strukturell inkompatibel sind. Gleichermaßen können verschiedene Merkmale, die im Rahmen einer einzelnen Ausführungsform beschrieben sind, auch in mehreren Ausführungsformen einzeln oder in jeder geeigneten Unterkombination vorgesehen sein.

## Patentansprüche

1. Vorrichtung (1) zum Bearbeiten eines Werkstücks, umfassend:
einen Werkzeugkörper (10), der ein Bearbeitungswerkzeug (20) trägt, und
eine Tasteinrichtung (30), wobei die Tasteinrichtung eingerichtet ist, die Lage des Bearbeitungswerkzeug (20) relativ zum Werkstück zu bestimmen,
das Bearbeitungswerkzeug (20) zumindest eine radial verstellbare Werkzeugschneide (21) aufweist,
**dadurch gekennzeichnet, dass**
die Vorrichtung ferner einen in Richtung einer Achse (A) des Werkzeugkörpers (10) verschiebbaren Verstellkörper (15) umfasst, der einen sich verändernden Innendurchmesser aufweist, wobei die Werkzeugschneide (21) gegen den Innendurchmesser des Verstellkörpers gedrückt wird.

2. Vorrichtung (1) gemäß Anspruch 1, wobei die Werkzeugschneide (21) derart verstellbar sind, dass ein Werkzeugbasisdurchmesser (21a) der Werkzeugschneide (21) verändert wird.

3. Vorrichtung (1) gemäß einem der vorangegangenen Ansprüche, wobei die Werkzeugschneide (21) mit einer Feder (25) in radialer Richtung vorgespannt ist.

4. Vorrichtung (1) gemäß einem der vorangegangenen Ansprüche, wobei der sich verändernde Innendurchmesser ein Innenkonus (15b) ist.

5. Vorrichtung (1) gemäß einem der vorangegangenen Ansprüche, wobei das Bearbeitungswerkzeug (20) ein Fräser ist, der bevorzugt einen Durchmesser ≤ 20 mm, insbesondere ≤ 15 mm, aufweist.

6. Vorrichtung (1) gemäß einem der vorangegangenen Ansprüche, wobei die Tasteinrichtung (30) am Werkzeugkörper (10) angebracht ist.

7. Vorrichtung (1) gemäß einem der vorangegangenen Ansprüche, wobei die Tasteinrichtung (30) ein oder mehrere Kugellager (31, 32) aufweist, dessen oder deren Außenring einen Außendurchmesser der Tasteinrichtung (30) bildet.

8. Vorrichtung (1) gemäß einem der vorangegangenen Ansprüche, wobei der Werkzeugkörper (10) einen Werkzeugaufnahmeabschnitt (12) sowie einen Tasteinrichtung-Aufnahmeabschnitt (13) aufweist, wobei ein Durchmesser des Tasteinrichtung-Aufnahmeabschnitt (13) kleiner ist als ein Durchmesser des Werkzeugaufnahmeabschnitts (12).

9. Vorrichtung (1) gemäß einem der vorangegangenen Ansprüche, wobei an einem Endabschnitt des Werkzeugkörpers (10) ein Anbringungsbereich zur Aufnahme eines Befestigungselements vorgesehen ist,
insbesondere ein Gewinde (14) zur Aufnahme einer Mutter (34) zum Befestigen der Tasteinrichtung (30),
oder ein Sicherungsring.

10. Vorrichtung (1) gemäß einem der vorangegangenen Ansprüche, wobei der Werkzeugkörper (10) eine Aufnahme (11), insbesondere eine HSK-Aufnahme (11) oder eine zylindrische Welle, beispielsweise mit Keilnut, zur Befestigung der Vorrichtung (1) an einer Bearbeitungsmaschine aufweist.

11. Vorrichtung (1) gemäß einem der vorangegangenen Ansprüche, wobei die Werkzeugschneide (21) eine konisch verlaufende, mit einem Radius versehene Außenfläche aufweist.

12. Bearbeitungsmaschine mit einem Bearbeitungsaggregat, das eine Vorrichtung (1) gemäß einem der vorangegangenen Ansprüche aufweist.

13. Verfahren zum Bearbeiten eines Werkstücks mit einer Vorrichtung (1), die einen Werkzeugkörper (10), der ein Bearbeitungswerkzeug (20) trägt, und eine Tasteinrichtung (30) aufweist, umfassend die Schritte:
Anlegen der Tasteinrichtung (30) an einer Werkstückoberfläche,
Bearbeiten des Werkstücks mit einer Werkzeugschneide (21) des Bearbeitungswerkzeugs (20), und
Radiales Verstellen der Werkzeugschneide (21) des Bearbeitungswerkzeugs (20),
wobei ein in Richtung einer Achse (A) des Werkzeugkörpers (10) verschiebbarer Verstellkörper (15) vorgesehen ist, der einen sich verändernden Innendurchmesser aufweist, wobei die Werkzeugschneide (21) gegen den Innendurchmesser des Verstellkörpers gedrückt wird.

## Claims

1. Device (1) for processing a workpiece, comprising:
a tool body (10) which carries a processing tool (20), and
a sensing device (30), wherein the sensing device is configured to determine the position of the processing tool (20) relative to the workpiece,
the processing tool (20) having at least one radially adjustable tool blade (21),
**characterised in that**
the device also includes an adjusting body (15) which can be moved in the direction of an axis (A) of the tool body (10) and which has a changing inner diameter, wherein the tool blade (21) is pressed against the inner diameter of the adjusting body.

2. Device (1) according to claim 1, wherein the tool blades (21) are adjustable in such a way that a tool base diameter (21a) of the tool blade (21) is changed.

3. Device (1) according to one of the preceding claims, wherein the tool blade (21) is preloaded in a radial direction with a spring (25).

4. Device (1) according to one of the preceding claims, wherein the changing inner diameter is an inner cone (15b).

5. Device (1) according to one of the preceding claims, wherein the processing tool (20) is a milling cutter which preferably has a diameter ≤ 20 mm, in particular ≤ 15 mm.

6. Device (1) according to one of the preceding claims, wherein the sensing device (30) is attached to the tool body (10).

7. Device (1) according to one of the preceding claims, wherein the sensing device (30) has one or more ball bearings (31, 32), the outer ring of which forms an outer diameter of the sensing device (30).

8. Device (1) according to one of the preceding claims, wherein the tool body (10) has a tool mounting section (12) and a sensing device mounting section (13), wherein a diameter of the sensing device mounting section (13) is less than a diameter of the tool mounting section (12) .

9. Device (1) according to one of the preceding claims, wherein an attachment area is provided on an end section of the tool body (10) to accommodate a fastening element,
in particular a thread (14) for holding a nut (34) for fastening the sensing device (30), or a locking ring.

10. Device (1) according to one of the preceding claims, wherein the tool body (10) has a mounting (11), in particular an HSK taper (11) or a cylindrical shaft, for example with a keyway, for fastening the device (1) to a processing machine.

11. Device (1) according to one of the preceding claims, wherein the tool blade (21) has a conical outer surface with a radius.

12. Processing machine with a processing unit having a device (1) according to one of the preceding claims.

13. Method for processing a workpiece with a device (1) which has a tool body (10) carrying a processing tool (20) and a sensing device (30), comprising the steps:
placing the sensing device (30) against a workpiece surface,
processing the workpiece with a tool blade (21) of the processing tool (20), and
radially adjusting the tool blade (21) of the processing tool (20),
wherein an adjusting body (15) which can be moved in the direction of an axis (A) of the tool body (10) is provided which has a changing inner diameter, wherein the tool blade (21) is pressed against the inner diameter of the adjusting body.

## Revendications

1. Dispositif (1) d'usinage d'une pièce, comprenant :
un corps d'outil (10), qui supporte un outil d'usinage (20), et
un dispositif palpeur (30), le dispositif palpeur étant conçu de façon à définir la position de l'outil d'usinage (20) par rapport à la pièce,
l'outil d'usinage (20) présente au moins un tranchant d'outil (21) apte à être ajusté radialement,
**caractérisé en ce que**
le dispositif comprend en outre un corps d'ajustement (15) apte à être coulissé en direction d'un axe (A) du corps d'outil (10), qui présente un diamètre intérieur variable, le tranchant d'outil (21) étant pressé contre le diamètre intérieur du corps d'ajustement.

2. Dispositif (1) selon la revendication 1, dans lequel le tranchant d'outil (21) peut être ajusté de telle manière qu'un diamètre de base (21a) d'outil du tranchant d'outil (21) est modifié.

3. Dispositif (1) selon l'une quelconque des revendications précédentes, dans lequel le tranchant d'outil (21) est précontraint dans une direction radiale avec un ressort (25).

4. Dispositif (1) selon l'une quelconque des revendications précédentes, dans lequel le diamètre intérieur variable est un cône intérieur (15b).

5. Dispositif (1) selon l'une quelconque des revendications précédentes, dans lequel l'outil d'usinage (20) est une fraise, qui présente de préférence un diamètre ≤ 20 mm, en particulier ≤ 15 mm.

6. Dispositif (1) selon l'une quelconque des revendications précédentes, dans lequel le dispositif palpeur (30) est installé sur le corps d'outil (10).

7. Dispositif (1) selon l'une quelconque des revendications précédentes, dans lequel le dispositif palpeur (30) présente un ou plusieurs roulements à billes (31, 32), dont la bague extérieure forme un diamètre extérieur du dispositif palpeur (30).

8. Dispositif (1) selon l'une quelconque des revendications précédentes, dans lequel le corps d'outil (10) présente une section de logement d'outil (12) ainsi qu'une section de logement (13) de dispositif palpeur, dans lequel un diamètre de la section de logement (13) de dispositif palpeur est inférieur à un diamètre de la section de logement d'outil (12).

9. Dispositif (1) selon l'une quelconque des revendications précédentes, dans lequel une zone d'installation destinée à loger un élément de fixation est prévue sur une section d'extrémité du corps d'outil (10),
en particulier un filetage (14) destiné à loger un écrou (34) pour fixer le dispositif palpeur (30), ou
une bague de blocage.

10. Dispositif (1) selon l'une quelconque des revendications précédentes, dans lequel le corps d'outil (10) présente un logement (11), en particulier un logement de type cône à tige creuse (11) ou un arbre cylindrique, par exemple avec une rainure de clavette, destiné à la fixation du dispositif (1) sur une machine d'usinage.

11. Dispositif (1) selon l'une quelconque des revendications précédentes, dans lequel le tranchant d'outil (21) présente une face extérieure s'étendant de manière conique, pourvue d'un rayon.

12. Machine d'usinage avec un groupe d'usinage, qui présente un dispositif (1) selon l'une quelconque des revendications précédentes.

13. Procédé d'usinage d'une pièce avec un dispositif (1), qui présente un corps d'outil (10), qui supporte un outil d'usinage (20), et un dispositif palpeur (30), comprenant les étapes :
de pose du dispositif palpeur (30) sur une surface d'outil,
d'usinage de la pièce avec un tranchant d'outil (21) de l'outil d'usinage (20), et
d'ajustement radial du tranchant d'outil (21) de
l'outil d'usinage (20),
dans lequel est prévu un corps d'ajustement (15) apte à être coulissé en direction d'un axe (A) du corps d'outil (10), qui présente un diamètre intérieur variable, le tranchant d'outil (21) étant pressé contre le diamètre intérieur du corps d'ajustement.
